# FASCICULE DE BREVET EUROPEEN

(11) **EP 0 196 941 B1**
(45) Date de publication et mention de la délivrance du brevet: **23.08.1989**
(21) Numéro de dépôt: 86400430.4
(22) Date de dépôt: 28.02.1986
(51) Int. Cl.: B24B 41/00

(54) **Dispositif de surfaçage et de polissage du chant vertical d'une pierre ou d'un élément préfabriqué massif**
Vorrichtung zum Schleifen und Polieren der senkrechten Kante eines Steins oder eines vorgefertigten massiven Elementes
Device for surfacing or polishing the vertical edge of a stone or a solid prefabricated element

(30) Priorité: 06.03.1985 FR 8503301
(43) Date de publication de la demande: 08.10.1986
(73) Titulaire: THIBAUT S.A., F-14502 Vire Cédex (FR)
(72) Inventeur: Thibaut, Bernard, F-14500 Vire (FR)
(74) Mandataire: Tony-Durand, Serge

(56) Documents cités:
- FR-A- 1 355 181
- FR-A- 1 422 266
- FR-A- 2 506 652
- GB-A- 730 778
- US-A- 1 946 864
- US-A- 2 127 071
- US-A- 2 994 990
- PATENT ABSTRACTS OF JAPAN, vol. 8, no. 263 (M-342)[1700], 4 décembre 1984; & JP - A - 59 134 655 (HITACHI SEISAKUSHO K.K.) 02-08-1984

## Description

La présente invention est relative à un dispositif permettant le surfaçage et le polissage soigné du côté ou chant, généralement vertical, d'une pièce ou d'un élément préfabriqué massif, s'étendant horizontalement et posé à plat sur un support approprié.

On sait que le bord latéral d'une pierre posée à plat, du genre d'une dalle ou d'une stèle, se présente généralement verticalement et offre un contour qui selon l'usage prévu, peut comporter un profil avec des parties droites, concaves ou convexes de courbures variables et plus ou moins complexes selon l'usage envisagé pour la pierre à travailler. Le surfaçage puis le polissage de celle-ci s'effectuent au moyen de meules de forme générale cylindrique, dites meules rouleaux, fixées en bout d'une broche rotative verticale portée par une machine manuelle ou automatique.

Or pour obtenir sur le chant vertical de la pierre un polissage final acceptable, il est habituellement nécessaire d'utiliser successivement cinq meules dont le grain, diamanté ou en carborundum, est dégressif. Cependant, avec ce type de meules à rouleaux, il s'avère que l'opération de polissage ne permet guère d'aller au-delà de l'utilisation de la troisième taille de grain, les meules correspondantes, travaillant avec leur périphérie, étant au contact du chant de la pierre selon une génératrice verticale et ayant tendance à se déformer, nonobstant un balayage vertical parallèlement à l'axe de la broche rotative dont elles peuvent être animées. Il en résulte que le polissage final est insuffisant, avec un état de surface imparfait et au total la formation dans le chant de la pierre de facettes successives et non pas d'une surface dont la courbure ne présente aucune discontinuité.

Pour pallier cet inconvénient, le processus mis en oeuvre dans les machines de surfaçage et de polissage de pierres ou éléments préfabriqués massifs posés à plat, consiste après un travail préalable des pierres par les meules à rouleaux entraînées en rotation autour d'un axe vertical jusqu'à une taille de grain acceptable pour ces meules, à retourner la pierre de 90° pour l'amener dans un plan vertical et à finir le polissage de sa surface latérale au moyen d'un autre type de meule comportant une face plate de travail disposée à angle droit par rapport à l'axe vertical de rotation, cette face de travail étant destinée à être appliquée à plat sur le chant de la pierre, lequel s'étend alors à l'horizontale.

Outre l'utilisation indispensable d'un cardan pour le montage d'une telle meule sous la broche rotative de la machine, qui permet à cette meule la liberté de mouvement indispensable, cette solution présente le désavantage d'exiger un basculement de la pierre pour l'amener de sa position horizontale où elle est posée à plat, en une position verticale, ce qui exige des manutentions difficiles, souvent délicates à mettre en oeuvre sans risque pour la pierre elle-même et qui, de toute façon, grèvent considérablement le prix de revient de l'opération.

Il est vrai qu'il existe des machines de polissage comportant des meules dont la face plate de travail est disposée verticalement et pourrait donc être appliquée à plat contre le chant vertical d'une pierre disposée à plat. Ceci est le cas par exemple dans la machine selon le FR 1 422 266. Toutefois une machine de ce genre ne peut pas être utilisée pour le type de travail auquel se rapporte l'objet de l'invention, c'est-à-dire la finition du polissage du chant d'une pierre posée à plat en utilisant la même machine que celle employée initialement pour l'ébauche de ce polissage avec des meules-rouleaux à axe vertical. Du reste, la machine selon le FR 1 422 266 est très complexe et inapte au travail envisagé. De plus, elle ne peut pas être employée pour le polissage d'un chant à profil courbe.

La publication japonaise de brevet JP 59 134 655 concerne un dispositif pour le polissage d'une surface verticale, lequel est adaptable à l'arbre vertical d'une machine de polissage. Ce dispositif comporte une meule placée dans un plan vertical et dont l'arbre horizontal est porté par un support susceptible d'être suspendu à la broche verticale d'une machine de polissage.

Cependant ce dispositif est relativement compliqué et par ailleurs il permet uniquement le travail d'une surface verticale. Ce dispositif ne peut donc pas être employé pour le polissage de chants présentant une certaine inclinaison.

C'est pourquoi la présente invention a pour but de réaliser un dispositif de conception très simple, susceptible d'être adapté sur la broche verticale d'une machine de polissage et qui est apte à permettre de procéder aussi bien au polissage du chant incliné ou du chant vertical d'une pierre ou autre pièce à polir.

A cet effet l'invention a pour objet un dispositif adaptable sur la broche à axe vertical d'une machine de polissage, et qui est destiné à permettre le surfaçage et le polissage du chant d'une pierre ou d'un élément préfabriqué massif posé à plat, et ce au moyen d'une meule rotative dont la face de travail est disposée verticalement, cependant que le support de son arbre horizontal d'entraînement est suspendu à la broche à axe vertical de la machine correspondante de polissage, en laissant cette broche libre en rotation pour permettre la face verticale de travail de la meule de s'orienter par rapport au chant de la pierre ou autre matériau à polir, l'agencement étant tel que la ligne d'usure médiane de la face de travail de la meule soit disposée dans un plan passant par l'axe vertical de la broche de la machine sur laquelle est adapté le présent dispositif, caractérisé en ce que le support de l'arbre horizontal de la meule consiste en un boîtier portant également le moteur d'entraînement de cet arbre, et ce boîtier est suspendu à un support associé à la broche rotative à axe vertical de la machine d'usinage correspondante, par l'intermédiaire d'un dispositif d'attache articulée comprenant deux parties articulées autour d'un axe commun, un organe de blocage permettant d'immobiliser ce boîtier dans la position voulue. Ainsi, le boîtier portant l'arbre d'entraînement de la meule de travail peut être disposé horizontalement si le chant à polir est vertical et il peut être placé dans toute inclinaison voulue si ce chant est incliné.

Mais dans un cas comme dans l'autre, l'ensemble du présent dispositif peut tourner autour de l'axe vertical de la broche de la machine sur laquelle ce dispositif est adapté. En conséquence, lorsque la meule est en contact de pression avec le chant de la pierre à polir, elle suit exactement le contour ébauché, quel que soit le profil de celui-ci et notamment la succession de parties droites, concaves ou convexes qu'il présente.

Il est ainsi possible de fraiser, surfacer et polir avec un degré de finition remarquable le chant de la pierre ou de toute autre élément préfabriqué massif quels que soient les emplacements ou doivent agir les meules de travail, en particulier les parties disposées à l'intérieur du volume de la pierre, par exemple les tableaux de fenêtre ou des éléments préfabriqués de façade d'immeubles.

D'autres caractéristiques et avantages d'un dispositif de surfaçage et de polissage établi conformément à l'invention apparaîtront encore à travers la description qui suit de plusieurs exemples de réalisation, donnés à titre indicatif et non limitatif en référence aux dessins annexés sur lesquels:
- La figure 1 est une vue schématique en coupe transversale d'un dispositif établi conformément à un premier mode de réalisation,
- La figure 2 est une vue en coupe d'une variante de ce premier mode de réalisation, illustré sur la figure précédente,
- les figures 3 et 4 sont des vues en coupe de deux autres variantes de réalisation.

Seulement le mode de réalisation dans la figure 4 est revendiqué.

On a repris sur ces diverses figures des chiffres de référence identiques pour désigner sur les unes et les autres les mêmes organes.

Dans l'exemple de réalisation représenté sur la figure 1, la référence 1 désigne dans son ensemble, un dispositif pour permettre le surfaçage et le polissage du chant vertical latéral d'une pierre ou d'un élément préfabriqué analogue (non représenté), posé à plat sur le support d'une machine d'usinage d'un type en lui-même connu.

Cette machine comporte notamment une broche verticale montée en rotation autour d'un axe représenté sur le dessin sous la référence 2, le dispositif avec sa bride 3 venant se visser sur la broche à axe vertical 2 de la machine.

Le dispositif 1 monté sous l'axe vertical 2 de la broche est composé principalement d'un axe de transmission vertical 4 monté à l'intérieur d'un boîtier principal 5 comportant deux parties qui, dans l'exemple de réalisation illustré sur la figure, sont désignées sous les références 5a et 5b et s'étendent sensiblement perpendiculairement l'une à l'autre. L'arbre 4 disposé selon l'axe vertical 2 de la broche est monté rotatif avec cette dernière à l'intérieur de la partie 5a du boîtier sur des paliers à billes tels que 6 et 7. A son extrémité inférieure, l'arbre 4 comporte un embout 8 sur lequel est immobilisé un pignon conique 9 bloqué en bout par une clavette de butée axiale 10.

Le pignon conique 9 est prévu pour coopérer avec un second pignon conique 11, fixé sur l'embout d'extrémité 12 d'un axe horizontal 13, s'étendant à l'intérieur de la seconde partie 5b du boîtier 5, cet arbre 13 ayant son axe horizontal et par conséquent perpendiculaire à l'axe 2 de la broche d'entraînement. L'arbre horizontal 13 est monté rotatif à l'intérieur du boîtier 5b sur des roulements 14 et 15 et comporte à son extrémité opposée à l'extérieur du boîtier une tête 16 sur laquelle peut être immobilisée, par des moyens en eux-mêmes classiques, une meule boisseau 17 dont la figure illustre schématiquement le profil.

A son extrémité opposée, l'axe horizontal 13 comporte un alésage axial 18 sur lequel vient se brancher un raccord tournant 19, lui-même relié à une centrale d'alimention en eau (non représentée) permettant d'injecter par l'intérieur de l'axe 13 vers la meule boisseau 17 l'eau nécessaire à la lubrification de cette meule lors de son utilisation pour le surfaçage et le polissage de la pierre à travailler.

Sur la figure 1, la meule boisseau 17 d'un type en lui-même parfaitement connu, est représentée avec une ligne transversale en pointillé 20, schématisant en moyenne la zone d'attaque de la meule sur le chant de la pierre à usiner selon l'usure de cette meule en cours d'utilisation.

Comme on le voit, la ligne pointillée 20 de la meule est située à une distance désignée sur le dessin par la référence L par rapport à l'axe vertical de la broche rotative entraînant l'ensemble du mécanisme et notamment réalisant la rotation de la moule boisseau 17 par l'intermédiaire de son arbre support 13 grâce, au système de renvoi à pignons coniques 9 et 10.

Par construction, on réduit autant que possible la distance L de manière à éviter le porte à faux de la meule par rapport à l'axe de la broche rotative. En outre, ces dispositions conduisent à transmettre à la meule une certaine indertie du fait de la rotation de l'axe. De plus en raison de la distance L précédente, en fonctionnement, la meule 17 a tendance à subir par rapport au chant la pierre un certain mouvement d'oscillation par rapport à son axe ou encore à "bêcher" légèrement au fur et à mesure de son déplacement sur le chant de la pierre.

Pour pallier cet inconvénient et limiter autant que possible l'effet d'oscillation de la moule, une première solution peut consister à monter autour du boîtier 5 portant cette dernière un contre-poids ou des ressorts de stabilisation limitant dans une certaine mesure l'effet d'entraînement par inertie du boîtier.

La figure 2 illustre un autre mode de réalisation du dispositif selon l'invention qui permet d'éliminer plus efficacement en cours d'utilisation l'effet d'oscillation de la meule et les inconvénients que celui-ci peut présenter pour l'usinage et le surfaçage parfait du chant de la pierre à travailler. Cette solution consiste à éviter tout porte à faux de la meule par rapport à l'axe de rotation de la broche, en ramenant à zéro la valeur de la distance 1 prévue dans le premier exemple de réalisation.

A cet effet le dispositif considéré, qui pour l'ensemble reprend les dispositions mécaniques mises en oeuvre dans le premier exemple, comporte un boîtier complémentaire 21 intercalé entre l'axe de rotation vertical 2 de la broche et le corps du boîtier principal 5. A cet effet l'axe 2 de la broche entraine à l'intérieur du boîtier 21 un arbre intermédiaire vertical 22 sur lequel est immobilisé un pignon droit 23 engrenant lui- même avec un pignon 3 de même diamètre 24 immobilisé sur l'axe 4 monté à l'intérieur de la partie 5a du boîtier 5.

Dans cette variante de réalisation la ligne en pointillé 20, représentant la face moyenne d'attaque de la meule boisseau 17 contre le chant de la pierre à surfacer et à polir selon l'usure de cette meule, se trouve sensiblement dans l'axe vertical 2 de rotation de la broche, ce qui permet d'éliminer l'effet de porte à faux constaté précédemment. Toutefois dans cette variante subsiste encore l'effet d'inertie créé par la rotation de la broche et rend utile de maintenir sur le boîtier principal de l'appareil un contre-poids ou des ressorts permettant d'améliorer la stabilité de l'ensemble.

Dans une troisième variante de réalisation illustrée sur la figure 3, l'axe vertical de la broche 2 n'assure plus directement la commande du mouvement d'entraînement de l'arbre horizontal de la meule boisseau.

Dans cette variante, la broche à axe vertical 2 est associée à un support 25 sous lequel est fixée une console 26 par l'intermédiaire d'une bride d'immobilisation 27. A l'extrémité opposée du support 26 est monté le boîtier principal 28 à l'intérieur duquel s'étend horizontalement un arbre d'entraînement horizontal 29, guidé dans le boîtier sur des paliers tels que 30 et 31. A l'une de ses extrémités, l'arbre 29 est directement connecté à un moteur hydraulique ou analogue 32 et comporte à son extrémité opposée une tête 33 sur laquelle est fixée une meule boisseau 34, dont la ligne d'usure médiane schématisée sous la référence 35 est sensiblement disposée dans le plan de l'axe vertical 2 de la broche.

Dans cette variante, la broche de la machine est ainsi laissée libre en rotation pour permettre à la face de la meule boisseau de s'orienter par rapport au chant de la pierre posée à plat qu'il convient de surfacer et de polir.

L'ensemble réalisé est de conception très simple et rapide à monter, nécessitant seulement son adaptation à la broche rotative 2 et sa fixation à la manière d'un mandrin porte-outils. A noter que la conception du dispositif dans cette troisième variante de réalisation permet d'ajuster facilement la position de la meule par rapport au chant de la pierre à surfacer et polir afin d'obtenir une meilleure tenue de l'ensemble lorsque la meule se déplace en pression sur les formes concav ou convexes du chant de cette pierre.

La figure 4 représente une autre variante dérivée de celle de la figure 3. Cette autre variante se différencie de la précédente par le fait que le boîtier principal correspondant 28a, à l'intérieur duquel s'étend l'arbre d'entraînement 29a, est attaché au support correspondant 25a par l'intermédiaire d'un dispositif de liaison articulée. Ce dispositif comprend un bras 26a solidaire du support 25a et une plaque 26b solidaire du boîtier 28a. Ces deux pièces s'articulent autour d'un axe commun 36. De plus le bras 26a porte un doigt 37 engagé dans une fente 38 en forme d'arc de cercle ménagée dans la plaque 26b, ce doigt portant luimême un écrou de blocage muni d'un levier de manoeuvre 39.

Ainsi il est possible d'incliner le boîtier 28b en le faisant pivoter autour de l'axe 36 et en le bloquant dans la position voulue au moyen du levier 39. Ceci permet d'utiliser l'appareil correspondant pour effectuer le polissage de chants inclinés et non pas seulement pour celui de chants verticaux d'une pierre ou similaire.

Cependant dans cette variante l'agencement de l'appareil reste par ailleurs le même que dans la variante selon la figure 3. Ainsi le support 25a est également agencé pour être associé à la broche d'entraînement 2 dans les mêmes conditions que précédemment. Quant à l'arbre de la meule 34a, il est monté dans le boîtier 28a de la même façon et son entraînement est assuré par un moteur hydraulique 32a, ou analogue, dont le carter est fixé sur l'extrémité du boîtier 28a qui est opposée à la meule 34a.

## Revendications

Dispositif adaptable sur la broche à axe vertical d'une machine de polissage, et qui est destiné à permettre le surfaçage et le polissage du chant d'une pierre ou d'un élément préfabriqué massif posé à plat, et ce au moyen d'une meule rotative dont la face de travail est disposée verticalement, cependant que le support de son arbre horizontal d'entraînement est suspendu à la broche à axe vertical de la machine correspondante de polissage, en laissant cette broche libre en rotation pour permettre à la face verticale de travail de la meule de s'orienter par rapport au chant de la pierre ou autre matériau à polir, l'agencement étant tel que la ligne d'usure médiane de la face de travail de la meule soit disposée dans un plan passant par l'axe vertical de la broche de la machine sur laquelle est adapté le présent dispositif, caractérisé en ce que le support de l'arbre horizontal (29) de la meule (34a) consiste en un boîtier (28a) portant également le moteur (32a) d'entraînement de cet arbre, et ce boîtier est suspendu à un support (25a), associé à la broche rotative à axe vertical (2) de la machine d'usinage correspondante, par l'intermédiaire d'un dispositif d'attache articulée comprenant deux parties (25a et 26b) articulées autour d'un axe commun (36), un organe de blocage (39) permettant d'immobiliser ce boîtier (28a) dans la position voulue.

## Claims

Device which is adaptable to the vertical spindle of a polishing machine and which is intended to permit surface-grinding and polishing of the edge face of a stone or of a massive prefabricated element laid in a flat position, this being achieved by means of a rotary grinding- wheel having a vertically disposed work face whilst the support of its horizontal driving shaft is suspended from the vertical spindle of the corresponding polishing machine, this spindle being allowed to rotate freely so as to permit orientation of the vertical work face of the grinding-wheel with respect to the edge face of the stone or other material to be polished, the arrangement being such that the median line of wear of the work face of the grindingwheel is disposed in a plane which passes through the vertical axis of the spindle of the machine to which the present device is adapted, characterized in that the support of the horizontal shaft (29) of the grinding-wheel (34a) consists of a housing (28a) which also carries the motor (32a) for driving said shaft, and said housing is suspended from a support (25a) associated with the vertical axis (2) of the spindle of the corresponding grinding machine by means of an articulated coupling device comprising two portions (25a and 26b) pivotally mounted on a common pin (36), a locking member (39) for immobilizing said housing (28a) in the desired position.

## Patentansprüche

An der mit vertikaler Achse angeordneten Spindel einer Poliermaschine ansetzbare Vorrichtung zum Polieren einer Kante eines Steins oder eines vorgefertigten massiven, flachgelegten Elements mit einer rotierenden Schleifscheibe, deren Arbeitsfläche vertikal angeordnet ist, wobei die Lagerung ihrer horizontalen Antriebswelle an der Spindel mit vertikaler Achse der entsprechenden Poliermaschine aufgehängt ist, diese Spindel frei drehbar ist, damit sich die vertikale Arbeitsfläche der Schleifscheibe relativ zu der Kante des Steins oder eines anderen zu polierenden Materials ausrichten kann, und wobei die Anordnung so getroffen ist, daß die mittlere Abnutzungslinie der Arbeitsfläche der Schleifscheibe in einer durch die vertikale Achse der Spindel der Maschine, an der die obige Vorrichtung angesetzt ist, festgelegten Ebene liegt, dadurch gekennzeichnet, daß die Lagerung der horizontalen Antriebswelle (29) der Schleifscheibe (34a) ein Gehäuse (28a) aufweist, welches auch den Antriebsmotor (32) trägt, daß das Gehäuse an einem Träger (25a) aufgehängt ist, der mit der rotierenden Spindel mit vertikaler Achse (2) über eine schwenkbare Befestigungsvorrichtung aus zwei Teilen (25a und 26b), die um eine gemeinsame Achse (36) schwenkbar sind, der Maschine in Verbindung steht, und daß ein Blockiermittel (39) zum Feststellen des Gehäuses (28a) in der gewünschten Position vorgesehen ist.
